# EUROPÄISCHE PATENTSCHRIFT

(11) **EP 3 720 616 B1**
(45) Veröffentlichungstag und Bekanntmachung des Hinweises auf die Patenterteilung: **12.01.2022**
(21) Anmeldenummer: 19704761.6
(22) Anmeldetag: 06.02.2019
(51) Int. Cl.: B05C 11/10, B67D 7/02

(54) **VERFAHREN ZUM ENTFERNEN EINER FOLGEPLATTE AUS EINEM BEHÄLTER**
METHOD FOR REMOVING A FOLLOWER PLATE FROM A CONTAINER
MÉTHODE POUR RETIRER UNE PLAQUE DE SUIVI D'UN CONTENEUR

(30) Priorität: 02.03.2018 DE 102018104763
(43) Veröffentlichungstag der Anmeldung: 14.10.2020
(73) Patentinhaber: Atlas Copco IAS GmbH, 75015 Bretten (DE)
(72) Erfinder: FIPPL, Thomas, 56457 Westerburg (DE); SCHOLL, Patrick, 74189 Weinsberg (DE)
(74) Vertreter: Patentanwälte Bregenzer und Reule Partnerschaftsgesellschaft mbB
(86) Internationale Anmeldenummer: PCT/EP2019/052837
(87) Internationale Veröffentlichungsnummer: WO 2019/166200

(56) Entgegenhaltungen:
- DE-A1-102013 020 932
- DE-A1-102015 009 130
- US-A1- 2008 023 082

## Beschreibung

Die Erfindung betrifft ein Verfahren zum Entfernen einer Folgeplatte aus einem fassartigen Behälter gemäß Oberbegriff des Anspruchs 1 und eine Vorrichtung zum Fördern von viskosem Material gemäß Oberbegriff des Anspruchs 6.

Verfahren und Vorrichtungen zum Entfernen einer Folgeplatte aus einem Behälter werden beispielsweise zum Auftragen von Klebstoffen, Dichtstoffen, Dämmstoffen oder Wärmeleitpasten auf Werkstücke, insbesondere auf Karosseriebauteile bei der Produktion von Kraftfahrzeugen, eingesetzt. Das viskose Material wird dabei mittels einer Pumpe über die Materialauslassöffnung aus dem Behälter gefördert, wobei die Folgeplatte mittels der Hebeeinrichtung stets in Anlage an einer Oberfläche des Materials im Behälter gehalten wird und durch Absenken mittels der Hebeeinrichtung dem absinkenden Materialspiegel im Behälter folgt. Gegenüber dem Behältermantel ist die Folgeplatte abgedichtet, so dass einerseits kein Material aus dem Behälter ausdringen und andererseits keine Luft aus der Umgebung in den Behälter eindringen kann. Ist der Behälter entleert, so wird er gegen einen neuen, vollen Behälter ausgetauscht. Zu diesem Zweck muss die Folgeplatte aus dem Behälter nach oben herausbewegt werden. Um die Folgeplatte im Behälter nach oben bewegen zu können, muss das Innere des Behälters belüftet werden, da sonst im Behälter ein Vakuum entsteht, das ein Herausbewegen der Folgeplatte verhindert. Wird die Folgeplatte angehoben, so hebt sie infolge des entstehenden Unterdrucks im Behälter sowie durch die Haftreibung ihrer an der Innenfläche des Behältermantels anliegenden Dichtungen den Behälter mit an, bis mittels der Belüftungseinrichtung über die Belüftungsöffnung Druckluft in diesen eingeleitet wird und der im Behälter entstehende Überdruck diesen wieder nach unten drückt. Dabei ist es üblich, zum Entfernen der Folgeplatte aus dem Behälter immer abwechselnd die Folgeplatte in einem Hebemodus der Vorrichtung ein Stück weit anzuheben, um dann in einem Belüftungsmodus mittels der Belüftungseinrichtung Druckluft in den Behälter einzuleiten. Hebemodus und Belüftungsmodus wechseln sich dann solange ab, bis die Folgeplatte an der Öffnung an der Oberseite des Behälters angekommen ist und aus diesem entnommen werden kann. Der Wechsel zwischen dem Hebemodus und dem Belüftungsmodus wird von einer Bedienperson manuell vorgenommen, was aufwendig zu bewerkstelligen ist und einige Erfahrung des Bedienpersonals erfordert.

Aus der DE 10 2015 009 130 A1 ist ein Verfahren der eingangs genannten Art bekannt, bei dem eine Hebeeinrichtung zum Einsatz kommt, die zwei doppelt wirkende Zylinder mit jeweils zwei durch einen Kolben dicht gegeneinander abgegrenzten Druckräumen aufweist. Jeder Kolben ist mittels einer Kolbenstange so mit der Folgeplatte verbunden, dass beim Anheben der Folgeplatte ein erster der Druckräume verkleinert und der zweite der Druckräume vergrößert wird. Zudem ist jeweils ein Drucksensor vorgesehen, der den Druck in einem der Druckräume misst und die Druckwerte zum Ansteuern der Hebeeinrichtung und der Belüftungseinrichtung heranzieht.

Es ist daher Aufgabe der Erfindung, ein Verfahren und eine Vorrichtung der eingangs genannten Art derart weiter zu entwickeln, dass die Folgeplatte einfacher aus dem Behälter entfernt werden kann.

Diese Aufgabe wird erfindungsgemäß durch ein Verfahren mit den Merkmalen des Anspruchs 1 und eine Vorrichtung mit den Merkmalen des Anspruchs 6 gelöst. Vorteilhafte Weiterbildungen der Erfindung sind Gegenstand der abhängigen Ansprüche.

Der Erfindung liegt der Gedanke zugrunde, es nicht dem Geschick und der Erfahrung des Bedienpersonals zu überlassen, wann vom Hebemodus in den Belüftungsmodus und umgekehrt umgeschaltet wird, sondern dieses Umschalten automatisiert stets bei Vorliegen der gleichen Bedingungen durchzuführen. Zu diesem Zweck wird mittels mindestens eines Sensors mindestens eine die Position des Behälters und/oder der Folgeplatte charakterisierende Kenngröße vorzugsweise kontinuierlich oder in kurzen zeitlichen Abständen gemessen und die Messwerte der Kenngröße werden vom Sensor an die Steuereinrichtung übermittelt, die die Hebeeinrichtung und die Belüftungseinrichtung ansteuert. Ein Wechsel zwischen dem Hebemodus und dem Belüftungsmodus findet stets dann in einer Umschaltrichtung statt, wenn der Messwert der mindestens einen Kenngröße einen vorgegebenen ersten Sollwert überschreitet und in der entgegengesetzten Umschaltrichtung, wenn der Messwert der mindestens einen Kenngröße einen vorgegebenen zweiten Sollwert unterschreitet. Die Kenngröße ist dann so zu wählen, dass sie sich im Hebemodus, in dem die Folgeplatte angehoben und eine Belüftung des Behälterinnenraums gesperrt wird, in einer ersten Richtung ändert, während sie sich im Belüftungsmodus, in dem das Anheben der Folgeplatte gestoppt und die Belüftung freigegeben wird, in der entgegengesetzten Richtung ändert. Dabei ist es möglich, dass der erste und/oder der zweite Sollwert zu Beginn des Entfernens der Folgeplatte aus dem Behälter, also bei jedem Fasswechselvorgang, aufs Neue vorgegeben wird. Die Sollwerte können durch eine Bedienperson manuell festgelegt werden, die erkennt, wenn der Behälter weit genug angehoben wurde, so dass auf den Belüftungsmodus umgeschaltet werden muss, oder die Vorgabe des ersten und/oder des zweiten Sollwerts kann automatisiert erfolgen.

Als Kenngröße kommen verschiedene Kenngrößen in Betracht, die mit unterschiedlichen Sensoren gemessen werden. Diese unterschiedlichen Ausführungsformen sind zudem miteinander kombinierbar.

Die Hebeeinrichtung weist in der Regel mindestens einen doppeltwirkenden Zylinder mit zwei durch einen Kolben druckdicht gegeneinander abgegrenzten Druckräumen auf, wobei der Kolben mittels einer Kolbenstange so mit der Folgeplatte verbunden ist, dass beim Anheben der Folgeplatte ein erster der Druckräume verkleinert und der zweite der Druckräume vergrößert wird.

Gemäß einer erfindungsgemäßen Ausführungsform ist der mindestens eine Sensor ein Kraftmesssensor, der eine vom Behälter auf eine Aufstellfläche ausgeübte Kraft misst. Diese Kraft ist dann am größten, wenn der Behälter und die im Behälter aufgenommene Folgeplatte mit ihrem vollen Gewicht auf der Aufstellfläche lasten. Sobald der Behälter von der Aufstellfläche abgehoben wird, verringert sich die auf der Aufstellfläche und damit auf dem Kraftmesssensor lastende Gewichtskraft bis auf Null. Der Kraftmesssensor hat damit die Funktion einer Waage. Dabei schaltet die Steuereinrichtung vom Belüftungsmodus in den Hebemodus um, wenn die vom Behälter auf die Aufstellfläche ausgeübte Kraft einen ersten Sollkraftwert überschreitet und die Steuereinrichtung schaltet vom Hebemodus in den Belüftungsmodus um, wenn die vom Behälter auf die Aufstellfläche ausgeübte Kraft einen zweiten Sollkraftwert unterschreitet.

Gemäß einer alternativen Ausführungsform misst der mindestens eine Sensor die Position des Behälters in Bezug auf eine ortsfeste Stelle. Damit kann insbesondere ein Weg absolut gemessen werden, um den der Behälter bewegt, insbesondere angehoben wird. Zweckmäßig misst der mindestens eine Sensor die Höhe eines behälterfesten Referenzpunkts über eine Aufstellfläche für den Behälter, die Steuereinrichtung schaltet vom Hebemodus in den Belüftungsmodus um, wenn die gemessene Höhe eine erste Sollhöhe überschreitet und die Steuereinrichtung schaltet vom Belüftungsmodus in den Hebemodus um, wenn die gemessene Höhe eine zweite Sollhöhe unterschreitet. Der mindestens eine Sensor kann ein Näherungssensor sein, der die Bewegung eines mit dem Behälter bewegten Schaltelements detektiert. Dieses wird zweckmäßig beim Anheben des Behälters von einem behälterfesten Mitnehmer mitgenommen und dabei angehoben, gedreht und sonstwie bewegt. Der Mitnehmer kann beispielsweise ein Bördelrand am Behälterboden sein, der rings umläuft und radial absteht. Es ist jedoch auch möglich, dass ein Mitnehmer als zusätzliches Bauteil am Behälter lösbar angebracht wird und insbesondere dann vor Abtransport des entleerten Behälters von der Fördervorrichtung wieder entfernt wird.

Zweckmäßig ist das mindestens eine Schaltelement gegen die Kraft eines Rückstellelements anhebbar. Das vorzugsweise elastische Rückstellelement, beispielsweise eine Feder, drängt das Schaltelement dann stets in eine Ruheposition zurück. Das Schaltelement kann mittels einer ortsfesten Führungseinrichtung so geführt sein, dass es sich beim Anheben vom Behälter weg bewegt. Auf diese Weise gibt es den Behälter frei, wenn dieser, beispielsweise bei einer Störung im Hebemodus, zu weit angehoben wird. Das mindestens eine Schaltelement kann zudem einen horizontalen Anschlag zur Positionierung des Behälters in einer Förderposition auf der Aufstellfläche bilden. Es dient dabei nicht nur der Beaufschlagung des Sensors, um eine Bewegung des Behälters zu erkennen, sondern auch der exakten Positionierung des Behälters auf der Aufstellfläche unter der Folgeplatte. Das mindestens eine Schaltelement kann zudem so angeordnet sein, dass es bei einer Bewegung des Behälters in die Förderposition ein Stück weit bewegt, insbesondere angehoben oder gedreht wird und so durch Beaufschlagung des Sensors anzeigt, dass der Behälter in der Förderposition positioniert ist. Zudem wird bevorzugt, dass das mindestens eine Schaltelement aus einer Ruheposition anhebbar ist, in der es den mindestens einen Sensor vollständig überdeckt. Der Sensor kann dann nicht durch Fremdkörper beeinflusst werden, wenn sich das Schaltelement in der Ruheposition befindet.

Im Folgenden wird die Erfindung anhand der in der Zeichnung schematisch dargestellten Ausführungsbeispiele näher erläutert. Es zeigen
- Fig. 1a, 1b: eine Vorrichtung zum Fördern von viskosem Material in schematischer Darstellung im Hebemodus und im Belüftungsmodus;
- Fig. 2: eine schematische Detaildarstellung mit einem Schaltelement der Vorrichtung gemäß Fig. 1a, 1b in Draufsicht;
- Fig. 3: eine schematische Detaildarstellung mit einem Schaltelement der Vorrichtung gemäß Fig. 1a, 1b in Seitenansicht, teilweise im Schnitt;
- Fig. 4: eine schematische Darstellung eines Schaltelements in Seitenansicht gemäß einem alternativen Ausführungsbeispiel und
- Fig. 5a, 5b: eine schematische Detaildarstellung mit einem Schaltelement der Vorrichtung gemäß Fig. 1a, 1b gemäß einem weiteren alternativen Ausführungsbeispiel in Draufsicht und in Seitenansicht.

In Fig. 1a, 1b ist schematisch eine Vorrichtung 10, zum Fördern von viskosem Material aus einem zylindrischen Behälter 12 dargestellt, welcher einen Behälterboden 14 und einen sich vom Behälterboden 14 nach oben erstreckenden Behältermantel 16 aufweist. Die Fördervorrichtung 10 weist eine Folgeplatte 18 auf, die an einer Innenfläche 20 des Behältermantels 16 abgedichtet anliegend auf einer Oberfläche des im Behälterinneren 24 aufgenommenen viskosen Materials aufliegt. In der Darstellung gemäß Fig. 1a, 1b ist der Behälter 12 bereits entleert und enthält kein viskoses Material mehr. Die Folgeplatte 18 weist eine nicht näher dargestellte Materialauslassöffnung auf, an die eine Pumpe angeschlossen ist, die das viskose Material, meist ein Kleb- oder Dichtstoff, zu einer Auftragsvorrichtung fördert. Im Verlauf des Förderns nimmt die Menge des viskosen Materials im Behälter 12 ab, so dass die Folgeplatte 18 nach und nach nach unten bewegt wird, um in Anlage an die Oberfläche 22 des viskosen Materials gehalten zu werden. Während des Förderns steht der Behälter 12 auf einer Aufstellfläche 28.

Zum Bewegen der Folgeplatte 18 ist eine Hebeeinrichtung 30 vorgesehen, die eine starr mit der Folgeplatte 18 verbundene Trageinrichtung 32 aufweist. Zudem weist sie zwei baugleiche doppeltwirkende Zylinder 34 auf, die beidseitig der Folgeplatte 18 angeordnet sind, so dass ihre Mittelachsen auf einer Linie mit der Mittelachse der Folgeplatte 18 liegen. Die Zylinder 34 weisen jeweils einen Kolben 36 auf, der einen ersten, oberen Druckraum 38 und einen zweiten, unteren Druckraum 40 druckdicht gegeneinander abgrenzt. Durch den ersten Druckraum 38 verläuft jeweils eine Kolbenstange 42, welche axial aus dem Zylinder 34 abgedichtet herausgeführt ist, wobei beide Kolbenstangen 42 starr mit der Trageinrichtung 32 verbunden sind. Durch Einleiten von Druckmedium wie Druckluft oder Hydraulikflüssigkeit in die Druckräume 38, 40 lassen sich die Kolben 36 und mit ihnen die Folgeplatte 18 nach oben und unten bewegen, insbesondere um dem abnehmenden Materialspiegel im Behälter 12 zu folgen. Die ersten Druckräume 38 kommunizieren ebenso miteinander wie die zweiten Druckräume 40.

Die dem ersten Druckraum 38 jeweils zugewandte erste wirksame Fläche des Kolbens 36 ist kleiner als die dem zweiten Druckraum 40 zugewandte zweite wirksame Fläche. Bei gleichem Druck in beiden Druckräumen 38, 40 ergibt sich eine resultierende Kraft nach oben, die ungefähr, mit einer Toleranz von weniger als 10%, vorzugsweise von weniger als 5%, das Gewicht der Folgeplatte 18, der Hebeeinrichtung 32, der Kolbenstangen 42 und der Kolben 36 ausgleicht.

Die Folgeplatte 18 weist eine Belüftungsöffnung 44 auf, über die Luft und insbesondere Druckluft in das Behälterinnere 24 eingeleitet werden kann. Zu diesem Zweck ist eine Belüftungseinrichtung 46 vorgesehen, die eine zur Belüftungsöffnung 44 verlaufende Druckluftleitung 48 aufweist, die an ein Druckluftsystem 50 angeschlossen ist und mittels eines Druckluftventils 52 absperrbar ist. Ist der Behälter 12 entleert, so muss für einen Behältertausch die Folgeplatte 18 aus ihm entfernt werden. Da diese dicht an der Innenfläche 20 anliegt, muss über die Belüftungsöffnung 44 Luft in das Behälterinnere eingeleitet werden, da sonst ein Anheben der Folgeplatte 18 mittels der Hebeeinrichtung 30 zu einem Anheben des Behälters 12 führen würde, da zum einen eine erhebliche Haftreibungskraft zwischen um die Folgeplatte 18 rings umlaufenden Dichtungen und der Innenfläche 20 des Behältermantels 16 besteht und zum anderen beim Herausziehen der Folgeplatte 18 aus dem Behälter 12 im Behälterinneren 24 ein Unterdruck entsteht. Wird die Folgeplatte 18 aus dem entleerten Behälter 12 herausgezogen, um den Behälter 12 durch einen neuen, vollen Behälter zu ersetzen, wird dabei schrittweise vorgegangen. Zunächst wird die Folgeplatte 18 mittels der Hebeeinrichtung 30 in einem Hebemodus ein Stück weit, beispielsweise um wenige Zentimeter, angehoben, wie durch die Pfeile in Fig. 1a veranschaulicht, wobei der Behälter 12 mit der Folgeplatte 18 um dieselbe Strecke angehoben wird. Anschließend wird der Hebevorgang gestoppt und es wird in einem Belüftungsmodus mittels der Belüftungseinrichtung 46 über die Druckluftleitung 48 und die Belüftungsöffnung 44 Druckluft in das Behälterinnere 24 eingeleitet, so dass durch den im Behälterinneren 24 entstehenden Überdruck der Behälter 12 bei festgehaltener Folgeplatte 18 wieder nach unten zur Aufstellfläche 28 bewegt wird, wie durch den Pfeil in Fig. 1b angedeutet.

Das Umschalten zwischen dem Hebemodus und dem Belüftungsmodus erfolgt automatisch mittels einer die Hebeeinrichtung 30 und die Belüftungseinrichtung 46 ansteuernden Steuereinrichtung 54. Zu diesem Zweck weist die Vorrichtung 10 einen Sensor 56 auf, der die Position des Behälters 12 detektiert und seine Messwerte an die Steuereinrichtung 54 übermittelt. Der Sensor 56 misst die Position des Behälters 12 dabei kontinuierlich oder in kurzen zeitlichen Abständen. Im gezeigten Ausführungsbeispiel (Fig. 2, 3) ist der Sensor 56 als Näherungssensor ausgebildet. Er misst die Position des Behälters 12 nicht direkt, sondern indirekt über ein Schaltelement 58. Er ist in einer Sensoraufnahme 60 angeordnet, die vom Schaltelement 58 überdeckt und an ihren Seiten rings umgriffen wird, so dass er ausschließlich vom Schaltelement 58 beaufschlagt wird und nicht in unerwünschter Weise von Fremdkörpern beaufschlagt werden kann. Die Sensoraufnahme 60 ist fest mit der Aufstellfläche 28 verbunden. Ein als Mitnehmer wirkender Bördelrand 62, der rings um den Behälterboden 14 umläuft, untergreift einen radial abstehenden Vorsprung 64 des Schaltelements 58, so dass bei einem Anheben des Behälters 12 das Schaltelement 58 gegen die Kraft einer an der Sensoraufnahme 60 abgestützten Rückstellfeder 66 angehoben wird und sich der Abstand zwischen dem Schaltelement 58 und dem Sensor 56 vergrößert. Diese Vergrößerung des Abstands, die identisch ist mit dem Weg, den der Behälter 12 angehoben wird, wird vom Sensor 56 detektiert. Überschreitet der Abstand einen vorgegebenen ersten Sollwert, gibt der Sensor 56 ein Signal an die Steuereinrichtung 54, die vom Hebemodus in den Belüftungsmodus umschaltet. Daraufhin senkt sich der Behälter 12 wieder ab und mit ihm das Schaltelement 58, bis der Behälter 12 wieder auf der Aufstellfläche 28 aufsteht oder sich knapp über ihr befindet und der Abstand zwischen dem Schaltelement 58 und dem Sensor 56 einen zweiten vorgegebenen Sollwert unterschreitet. Der Sensor 56 übermittelt dann ein Signal an die Steuereinrichtung 54, die wieder in den Hebemodus umschaltet.

Das Schaltelement 58 wirkt im gezeigten Ausführungsbeispiel gemäß Fig. 2, 3 zudem als Anschlag bei der Positionierung des Behälters 12 auf der Aufstellfläche 28 und gibt somit, beispielsweise auch in Zusammenwirkung mit weiteren Zentrierelementen, die Position vor, in der der Behälter 12 auf der Aufstellfläche 28 positioniert werden muss, um sich in einer Förderposition direkt unter der angehobenen Folgeplatte 18 zu befinden. Die korrekte Positionierung des Behälters 12 auf der Aufstellfläche 28 kann dann ebenfalls vom Sensor 56 detektiert werden. Zu diesem Zweck weist der Vorsprung 64 eine Auflaufschräge 68 an seiner Unterseite auf, so dass das Schaltelement 58 bereits ein Stück weit angehoben wird, wenn der Bördelrand 62 unter den Vorsprung 64 geschoben wird. Dieses Anheben des Schaltelements 58 wird vom Sensor 56 detektiert, so dass dieser ein Signal senden kann, wenn sich der Bördelrand 62 unter dem Vorsprung 64 befindet.

Fig. 4 zeigt ein alternatives Ausführungsbeispiel des Schaltelements 58. Dieses führt beim Anheben nicht nur eine lineare Bewegung nach oben aus, wie das Schaltelement 58 gemäß dem ersten Ausführungsbeispiel. Es weist einen Zapfen 70 auf, der in einer Führungskulisse 72 einer ortsfesten Führungseinrichtung 74 geführt ist. Die Führungskulisse 72 erstreckt sich zunächst vertikal nach oben und dann abgewinkelt schräg nach oben vom Behälter 12 weg, so dass beim Anheben des Behälters 12 das Schaltelement 58 zunächst linear nach oben und dann vom Behälter 12 weg bewegt wird. Diese Maßnahme verhindert eine Beschädigung des Schaltelements, wenn der Behälter 12 aufgrund einer Störung oder eines Bedienfehlers zu weit angehoben wird.

Auch in Fig. 5a, 5b ist ein alternatives Ausführungsbeispiel für das Schaltelement 58 dargestellt. Dieses ist an einer ortsfesten, vertikal verlaufenden Führungsstange 76 verschieblich gelagert und weist eine Schaltpartie 78 zum Beaufschlagen des wiederum als Näherungssensor ausgebildeten Sensors 56 sowie eine starr mit der Schaltpartie 78 verbundene Fahne 80 auf. Die Fahne 80 erstreckt sich zum einen vertikal, also in axialer Richtung der Führungsstange 76, und zum anderen radial bezüglich der Führungsstange 76. Sie ist um die Führungsstange 76 verschwenkbar sowie in Längsrichtung der Führungsstange 76 linear verschieblich an dieser gelagert. Wird ein Behälter 12 in seine Förderposition bewegt, so beaufschlagt der Behältermantel 16, wie in Fig. 5b dargestellt, die Fahne 80 und verschwenkt diese gegen die Rückstellkraft einer Feder um die Führungsstange 76. Durch dieses Verschwenken wird die Schaltpartie 78 über den Sensor 56 bewegt, so dass dieser das Vorhandensein des Behälters 12 in der Förderposition anzeigen kann. Zudem wird der Bördelrand 62 unter der Fahne 80 positioniert, wie in Fig. 5a dargestellt. Ein Anheben der Folgeplatte 18 unter Mitnahme des Behälters 12 führt dann auch zu einem Anheben des Schaltelements 58 aufgrund der Mitnahme der Fahne 80 durch den Bördelrand 62, so dass die Schaltpartie 78 vom Sensor 56 entfernt wird. Das Hochheben des Schaltelements 58 durch den Bördelrand 62 kann dann vom Sensor 56 gemessen werden. In Fig. 5a, 5b wird ein Schaltelement 58 gezeigt, das sich in Gestalt der Fahne 80 vertikal erstreckt. Es ist aber ebenso möglich, dass das Schaltelement 58 eine exzentrisch an der Führungsstange 76 gelagerte, bezüglich dieser drehbare und längsverschiebliche Scheibe ist.

Zusammenfassend ist folgendes festzuhalten: Die Erfindung betrifft ein Verfahren zum Entfernen einer Folgeplatte 18 einer Vorrichtung 10 zum Fördern von viskosem Material aus einem fassartigen Behälter 12, wobei die Vorrichtung 10 die Folgeplatte 18 zum Verschließen des nach oben offenen, einen Behälterboden 14 und einen sich vom Behälterboden 14 nach oben erstreckenden Behältermantel 16 aufweisenden Behälters 12 aufweist, welche an der dem Behälterinneren 24 zugewandten Innenfläche 20 des Behältermantels 16 anliegend in Richtung zum Behälterboden 14 und vom Behälterboden 14 weg beweglich ist, und welche eine Materialauslassöffnung und eine Belüftungsöffnung 44 aufweist, wobei die Vorrichtung 10 eine Hebeeinrichtung 30 zum Anheben der Folgeplatte 18, eine Belüftungseinrichtung 46 zum Einleiten von Druckluft in den Behälter 12 durch die Belüftungsöffnung 44 und eine Steuereinrichtung 54 zum Ansteuern der Hebeeinrichtung 30 und der Belüftungseinrichtung 46 aufweist, und wobei im Wechsel in einem Hebemodus mittels der Hebeeinrichtung 30 die Folgeplatte 18 angehoben und in einem Belüftungsmodus mittels der Belüftungseinrichtung 46 Luft in den Behälter 12 eingeleitet wird. Erfindungsgemäß ist vorgesehen, dass mittels mindestens eines Sensors 56 mindestens eine die Position des Behälters 12 und/oder der Folgeplatte 18 charakterisierende Kenngröße gemessen wird, dass die Messwerte der Kenngröße vom Sensor 56 an die Steuereinrichtung 54 übermittelt werden und dass die Steuereinrichtung 54 ein abwechselndes Umschalten zwischen dem Hebemodus und dem Belüftungsmodus stets dann automatisch vornimmt, wenn der Messwert der mindestens einen Kenngröße einen vorgegebenen ersten Sollwert überschreitet und wenn der Messwert der mindestens einen Kenngröße einen vorgegebenen zweiten Sollwert unterschreitet.

## Patentansprüche

1. Verfahren zum Entfernen einer Folgeplatte (18) einer Vorrichtung (10) zum Fördern von viskosem Material aus einem fassartigen Behälter (12), wobei die Vorrichtung (10) die Folgeplatte (18) zum Verschließen des nach oben offenen, einen Behälterboden (14) und einen sich vom Behälterboden (14) nach oben erstreckenden Behältermantel (16) aufweisenden Behälters (12) aufweist, welche an der dem Behälterinneren (24) zugewandten Innenfläche (20) des Behältermantels (16) anliegend in Richtung zum Behälterboden (14) und vom Behälterboden (14) weg beweglich ist, und welche eine Materialauslassöffnung und eine Belüftungsöffnung (44) aufweist, wobei die Vorrichtung (10) eine Hebeeinrichtung (30) zum Anheben der Folgeplatte (18), eine Belüftungseinrichtung (46) zum Einleiten von Druckluft in den Behälter (12) durch die Belüftungsöffnung (44) und eine Steuereinrichtung (54) zum Ansteuern der Hebeeinrichtung (30) und der Belüftungseinrichtung (46) aufweist, wobei im Wechsel in einem Hebemodus mittels der Hebeeinrichtung (30) die Folgeplatte (18) angehoben und in einem Belüftungsmodus mittels der Belüftungseinrichtung (46) Luft in den Behälter (12) eingeleitet wird, wobei mittels mindestens eines Sensors (56) mindestens eine die Position des Behälters (12) und/oder der Folgeplatte (18) charakterisierende Kenngröße gemessen wird, wobei die Messwerte der Kenngröße vom Sensor (56) an die Steuereinrichtung (54) übermittelt werden und wobei die Steuereinrichtung (54) ein abwechselndes Umschalten zwischen dem Hebemodus und dem Belüftungsmodus stets dann automatisch vornimmt, wenn der Messwert der mindestens einen Kenngröße einen vorgegebenen ersten Sollwert überschreitet und wenn der Messwert der mindestens einen Kenngröße einen vorgegebenen zweiten Sollwert unterschreitet, **dadurch gekennzeichnet, dass** der mindestens eine Sensor (56) ein Kraftmesssensor ist, der eine vom Behälter (12) auf eine Aufstellfläche (28) ausgeübte Kraft misst, wobei die Steuereinrichtung (54) vom Belüftungsmodus in den Hebemodus umschaltet, wenn die vom Behälter (12) auf die Aufstellfläche (28) ausgeübte Kraft einen ersten Sollkraftwert überschreitet und wobei die Steuereinrichtung (54) vom Hebemodus in den Belüftungsmodus umschaltet, wenn die vom Behälter (12) auf die Aufstellfläche (28) ausgeübte Kraft einen zweiten Sollkraftwert unterschreitet und/oder dass der mindestens eine Sensor (56) die Position des Behälters (12) in Bezug auf eine ortsfeste Stelle misst.

2. Verfahren nach Anspruch 1, **dadurch gekennzeichnet, dass** der erste und/oder der zweite Sollwert zu Beginn des Entfernens der Folgeplatte (18) aus dem Behälter (12) vorgegeben wird.

3. Verfahren nach Anspruch 1 oder 2, **dadurch gekennzeichnet, dass** der mindestens eine Sensor (56) die Höhe eines behälterfesten Referenzpunkts über einer Aufstellfläche (28) für den Behälter (12) misst, dass die Steuereinrichtung (54) vom Hebemodus in den Belüftungsmodus umschaltet, wenn die gemessene Höhe eine erste Sollhöhe überschreitet und dass die Steuereinrichtung (54) vom Belüftungsmodus in den Hebemodus umschaltet, wenn die gemessene Höhe eine zweite Sollhöhe unterschreitet.

4. Verfahren nach Anspruch 3, **dadurch gekennzeichnet, dass** der mindestens eine Sensor (56) ein Näherungssensor ist, der die Bewegung eines mit dem Behälter (12) bewegten Schaltelements (58) detektiert.

5. Verfahren nach Anspruch 4, **dadurch gekennzeichnet, dass** das Schaltelement (58) beim Anheben des Behälters (12) von einem behälterfesten Mitnehmer (62) mitgenommen wird.

6. Vorrichtung zum Fördern von viskosem Material aus einem fassartigen, einen Behälterboden (14) und einen sich vom Behälterboden (14) nach oben erstreckenden Behältermantel (16) aufweisenden Behälter (12), mit einer Folgeplatte (18) zum Verschließen des Behälters (12), die an der dem Behälterinneren (24) zugewandten Innenfläche (20) des Behältermantels (16) anliegend in Richtung zum Behälterboden (14) und vom Behälterboden (14) weg beweglich ist und die eine Materialauslassöffnung und eine Belüftungsöffnung (44) aufweist, mit einer Belüftungseinrichtung (46) zum Einleiten von Druckluft durch die Belüftungsöffnung (44) in den Behälter (12), mit einer Hebeeinrichtung (30) zum Anheben der Folgeplatte (18), mit einer Steuereinrichtung (54) zum abwechselnden Ansteuern der Hebeeinrichtung (30) in einem Hebemodus und der Belüftungseinrichtung (46) in einem Belüftungsmodus und mit mindestens einem Sensor (56) zur Messung mindestens einer die Position des Behälters (12) und/oder der Folgeplatte (18) charakterisierenden Kenngröße und zur Übermittlung der Messwerte an die Steuereinrichtung (54), wobei die Steuereinrichtung (54) eingerichtet ist, ein abwechselndes Umschalten zwischen dem Hebemodus und dem Belüftungsmodus stets dann automatisch vorzunehmen, wenn der Messwert der mindestens einen Kenngröße einen vorgegebenen ersten Sollwert überschreitet und wenn der Messwert der mindestens einen Kenngröße einen vorgegebenen zweiten Sollwert unterschreitet, **dadurch gekennzeichnet, dass** der mindestens eine Sensor (56) ein Kraftmesssensor ist, der eine vom Behälter (12) auf eine Aufstellfläche (28) ausgeübte Kraft misst und/oder dass mindestens ein mit dem Behälter (12) bewegliches Schaltelement (58) zur Beaufschlagung des mindestens einen Sensors (56) vorgesehen ist.

7. Vorrichtung nach Anspruch 6, **dadurch gekennzeichnet, dass** der mindestens eine Sensor (56) ein Näherungssensor zur Detektion einer Bewegung des Schaltelements (58) ist.

8. Vorrichtung nach Anspruch 6 oder 7, **dadurch gekennzeichnet, dass** mit dem Behälter (12) ein Mitnehmer (62) zum Mitnehmen des Schaltelements (58) fest und vorzugsweise lösbar verbunden ist.

9. Vorrichtung nach einem der Ansprüche 6 bis 8, **dadurch gekennzeichnet, dass** das mindestens eine Schaltelement (58) gegen die Kraft eines Rückstellelements (66) anhebbar ist.

10. Vorrichtung nach einem der Ansprüche 6 bis 9, **dadurch gekennzeichnet, dass** das mindestens eine Schaltelement (58) mittels einer ortsfesten Führungseinrichtung (74) so geführt ist, dass es sich beim Anheben vom Behälter (12) weg bewegt.

11. Vorrichtung nach einem der Ansprüche 6 bis 10, **dadurch gekennzeichnet, dass** das mindestens eine Schaltelement (58) einen horizontalen Anschlag zur Positionierung des Behälters (12) in einer Förderposition auf einer Aufstellfläche (28) bildet.

12. Vorrichtung nach einem der Ansprüche 6 bis 11, **dadurch gekennzeichnet, dass** das mindestens eine Schaltelement (58) so angeordnet ist, dass es bei einer Bewegung des Behälters in die Förderposition ein Stück weit bewegt wird.

13. Vorrichtung nach einem der Ansprüche 6 bis 12, **dadurch gekennzeichnet, dass** das mindestens eine Schaltelement (58) aus einer Ruheposition anhebbar ist, in der es den mindestens einen Sensor (56) vollständig überdeckt.

## Claims

1. Method for removing a follower plate (18) of an apparatus (10) for conveying viscous material out of a barrel-like container (12), wherein the apparatus (10) has the follower plate (18) for closing off the container (12), which is open toward the top, has a container bottom (14) and a container mantle (16) that extends upward from the container bottom (14), which plate can be moved in the direction toward the container bottom (14) and away from the container bottom (14), lying against the inner surface (20) of the container mantle (16), which faces the container interior (24), and which plate has a material outlet opening and a ventilation opening (44), wherein the apparatus (10) has a lifting device (30) for raising the follower plate (18), a ventilation device (46) for introducing compressed air into the container (12) through the ventilation opening (44), and a controller (54) for controlling the lifting device (30) and the ventilation device (46), wherein alternately the follower plate (18) is raised in a lifting mode, by means of the lifting device (30), and air is introduced into the container (12) in a ventilation mode, by means of the ventilation device (46), wherein at least one characterizing characteristic variable that characterizes the position of the container (12) and/or of the follower plate (18) is measured by means of at least one sensor (56), wherein the measurement values of the characteristic variable are transmitted from the sensor (56) to the controller (54), and wherein the controller (54) constantly undertakes alternating automatic switch-over between the lifting mode and the ventilation mode when the measurement value of the at least one characteristic variable exceeds a predetermined first target value and when the measurement value of the at least one characteristic variable drops below a predetermined second target value, **characterized in that** the at least one sensor (56) is a force measurement sensor, which measures a force exerted by the container (12) on a supporting surface (28), wherein the controller (54) switches over from the ventilation mode to the lifting mode when the force exerted on the supporting surface (28) by the container (12) exceeds a first target force value, and wherein the controller (54) switches over from the lifting mode to the ventilation mode when the force exerted on the supporting surface (28) by the container (12) drops below a second target force value, and/or that the at least one sensor (56) measures the position of the container (12) with reference to a locally fixed location.

2. Method according to claim 1, **characterized in that** the first and/or the second target value is predetermined at the start of removal of the follower plate (18) from the container (12).

3. Method according to claim 1 or 2, **characterized in that** the at least one sensor (56) measures the height of a reference point fixed in place on the container, above a supporting surface (28) for the container (12), that the controller (54) switches over from the lifting mode to the ventilation mode when the measured height exceeds the first target height and that the controller (54) switches over from the ventilation mode to the lifting mode when the measured height drops below a second target height.

4. Method according to claim 3, **characterized in that** the at least one sensor (56) is a proximity sensor that detects the movement of a switching element (58) moved with the container (12).

5. Method according to claim 4, **characterized in that** the switching element (58) is entrained by a driver (62) fixed in place on the container when the container (12) is raised.

6. Apparatus for conveying viscous material out of a barrel-like container (12) having a container bottom (14) and a container mantle (16) that extends upward from the container bottom (14), having a follower plate (18) for closing off the container (12), which plate can be moved in the direction toward the container bottom (14) and away from the container bottom (14), lying against the inner surface (20) of the container mantle (16), which faces the container interior (24), and which plate has a material outlet opening and a ventilation opening (44), having a ventilation device (46) for introducing compressed air into the container (12) through the ventilation opening (44), having a lifting device (30) for raising the follower plate (18), having a controller (54) for alternately controlling the lifting device (30) in a lifting mode and the ventilation device (46) in a ventilation mode, and having at least one sensor (56) for measuring at least one characteristic variable that characterizes the position of the container (12) and/or of the follower plate (18) and for transmitting the measurement values to the controller (54), wherein the controller (54) is set up for constantly undertaking alternating automatic switch-over between the lifting mode and the ventilation mode when the measurement value of the at least one characteristic variable exceeds a predetermined first target value and when the measurement value of the at least one characteristic variable drops below a predetermined second target value, **characterized in that** the at least one sensor (56) is a force measurement sensor, which measures a force exerted by the container (12) on a supporting surface (28) and/or that at least one switching element (58) that can move with the container (12) is provided for impacting the at least one sensor (56) .

7. Apparatus according to claim 6, **characterized in that** the at least one sensor (56) is a proximity sensor for detection of a movement of the switching element (58).

8. Apparatus according to claim 6 or 7, **characterized in that** a driver (62) for entraining the switching element (58) is firmly and preferably releasably connected with the container (12).

9. Apparatus according to one of claims 6 to 8, **characterized in that** the at least one switching element (58) can be raised counter to the force of a reset element (66).

10. Apparatus according to one of claims 6 to 9, **characterized in that** the at least one switching element (58) is guided by means of a locally fixed guide device (74), in such a manner that is moved away from the container (12) when raised.

11. Apparatus according to one of claims 6 to 10, **characterized in that** the at least one switching element (58) forms a horizontal stop for positioning of the container (12) in a conveying position on a supporting surface (28).

12. Apparatus according to one of claims 6 to 11, **characterized in that** the at least one switching element (58) is arranged in such a manner that it is moved a certain distance in the case of a movement of the container into the conveying position.

13. Apparatus according to one of claims 6 to 12, **characterized in that** the at least one switching element (58) can be raised out of a rest position in which it completely covers the at least one sensor (56).

## Revendications

1. Procédé conçu pour le retrait, hors d'un réceptacle (12) du type fût, d'un plateau suiveur (18) d'un dispositif (10) dévolu au refoulement d'un matériau visqueux, ledit dispositif (10) étant équipé dudit plateau suiveur (18) en vue d'obturer ledit réceptacle (12) ouvert vers le haut, comportant un fond (14) et une enveloppe (16) s'étendant vers le haut à partir dudit fond (14) du réceptacle, lequel plateau, en applique contre la surface intérieure (20) de l'enveloppe (16) du réceptacle pointant vers l'espace interne (24) dudit réceptacle, est doué de mobilité en direction du fond (14) dudit réceptacle et à l'écart dudit fond (14) du réceptacle, et est percé d'un orifice de sortie du matériau et d'un orifice de ventilation (44), ledit dispositif (10) comprenant un appareil de soulèvement (30) conçu pour soulever le plateau suiveur (18), un appareil de ventilation (46) conçu pour introduire de l'air comprimé dans le réceptacle (12), à travers ledit orifice de ventilation (44), et un appareil de commande (54) conçu pour piloter ledit appareil de soulèvement (30) et ledit appareil de ventilation (46), sachant qu'en alternance, ledit plateau suiveur (18) est soulevé au moyen dudit appareil de soulèvement (30), dans un mode soulèvement, et que de l'air est introduit dans le réceptacle (12) au moyen dudit appareil de ventilation (46), dans un mode ventilation, sachant qu'au moins une grandeur, caractéristique de l'emplacement du réceptacle (12) et/ou du plateau suiveur (18), est mesurée à l'aide d'au moins un capteur (56), sachant que les valeurs de mesure de ladite grandeur caractéristique sont transmises à l'appareil de commande (54) par ledit capteur (56), et sachant que ledit appareil de commande (54) provoque automatiquement, en permanence, une commutation alternée entre le mode soulèvement et le mode ventilation lorsque la valeur de mesure de la grandeur caractéristique à présence minimale excède une première valeur de consigne préétablie, et lorsque ladite valeur de mesure de ladite grandeur caractéristique à présence minimale dépasse négativement une seconde valeur de consigne préétablie, **caractérisé par le fait que** le capteur (56), à présence minimale, est un capteur mesureur de forces qui mesure une force appliquée à une surface d'appui (28) par le réceptacle (12), sachant que l'appareil de commande (54) commute du mode ventilation au mode soulèvement lorsque la force, appliquée à la surface d'appui (28) par le réceptacle (12), excède une première valeur de force de consigne, et que ledit appareil de commande (54) commute du mode soulèvement au mode ventilation lorsque ladite force, appliquée à ladite surface d'appui (28) par ledit réceptacle (12), dépasse négativement une seconde valeur de force de consigne ; et/ou **par le fait que** ledit capteur (56), à présence minimale, mesure l'emplacement occupé par ledit réceptacle (12) par rapport à une zone fixe.

2. Procédé selon la revendication 1, **caractérisé par le fait que** les première et/ou seconde valeur(s) de consigne est (sont) préétablie(s) au début du retrait du plateau suiveur (18) hors du réceptacle (12).

3. Procédé selon la revendication 1 ou 2, **caractérisé par le fait que** le capteur (56) à présence minimale mesure la hauteur d'un point de référence, fermement consigné sur le réceptacle, au-dessus d'une surface d'appui (28) dédiée audit réceptacle (12) ; **par le fait que** l'appareil de commande (54) commute du mode soulèvement au mode ventilation lorsque la hauteur mesurée excède une première hauteur de consigne ; et **par le fait que** ledit appareil de commande (54) commute du mode ventilation au mode soulèvement lorsque ladite hauteur mesurée dépasse négativement une seconde hauteur de consigne.

4. Procédé selon la revendication 3, **caractérisé par le fait que** le capteur (56), à présence minimale, est un capteur de proximité qui détecte le mouvement d'un élément de commutation (58) mû avec le réceptacle (12).

5. Procédé selon la revendication 4, **caractérisé par le fait que** l'élément de commutation (58) est entraîné conjointement, lors du soulèvement du réceptacle (12), par un organe d'entraînement (62) faisant corps avec ledit réceptacle.

6. Dispositif dévolu au refoulement d'un matériau visqueux hors d'un réceptacle (12) du type fût, muni d'un fond (14) et d'une enveloppe (16) s'étendant vers le haut à partir dudit fond (14) du réceptacle, comprenant un plateau suiveur (18) qui, en applique contre la surface intérieure (20) de l'enveloppe (16) du réceptacle pointant vers l'espace interne (24) dudit réceptacle, est destiné à obturer ledit réceptacle (12), est doué de mobilité en direction du fond (14) dudit réceptacle et à l'écart dudit fond (14) du réceptacle, et est percé d'un orifice de sortie du matériau et d'un orifice de ventilation (44) ; un appareil de ventilation (46) conçu pour introduire de l'air comprimé dans le réceptacle (12), à travers ledit orifice de ventilation (44) ; un appareil de soulèvement (30) conçu pour soulever le plateau suiveur (18) ; un appareil de commande (54) conçu pour piloter, en alternance, ledit appareil de soulèvement (30) dans un mode soulèvement et ledit appareil de ventilation (46) dans un mode ventilation ; et au moins un capteur (56) conçu pour mesurer au moins une grandeur caractéristique de l'emplacement du réceptacle (12) et/ou du plateau suiveur (18), et pour transmettre les valeurs de mesure audit appareil de commande (54), lequel appareil de commande (54) est agencé de façon à provoquer automatiquement, en permanence, une commutation alternée entre le mode soulèvement et le mode ventilation lorsque la valeur de mesure de la grandeur caractéristique à présence minimale excède une première valeur de consigne préétablie, et lorsque ladite valeur de mesure de ladite grandeur caractéristique à présence minimale dépasse négativement une seconde valeur de consigne préétablie, **caractérisé par le fait que** le capteur (56), à présence minimale, est un capteur mesureur de forces qui mesure une force appliquée à une surface d'appui (28) par le réceptacle (12) ; et/ou **par le fait qu'**au moins un élément de commutation (58), pouvant être mû avec ledit réceptacle (12), est prévu pour agir sur ledit capteur (56) à présence minimale.

7. Dispositif selon la revendication 6, **caractérisé par le fait que** le capteur (56), à présence minimale, est un capteur de proximité affecté à la détection d'un mouvement de l'élément de commutation (58).

8. Dispositif selon la revendication 6 ou 7, **caractérisé par le fait qu'**on organe d'entraînement (62), destiné à entraîner l'élément de commutation (58), est relié au réceptacle (12) de manière rigide et, de préférence, de manière libérable.

9. Dispositif selon l'une des revendications 6 à 8, **caractérisé par le fait que** l'élément de commutation (58), à présence minimale, peut être soulevé en opposition à la force d'un élément de rappel (66).

10. Dispositif selon l'une des revendications 6 à 9, **caractérisé par le fait que** l'élément de commutation (58) à présence minimale est guidé, au moyen d'un appareil fixe de guidage (74), de façon telle qu'il se meuve à l'écart du réceptacle (12) lors du soulèvement.

11. Dispositif selon l'une des revendications 6 à 10, **caractérisé par le fait que** l'élément de commutation (58), à présence minimale, forme une butée horizontale affectée au positionnement du réceptacle (12) en un emplacement de refoulement, sur une surface d'appui (28).

12. Dispositif selon l'une des revendications 6 à 11, **caractérisé par le fait que** l'élément de commutation (58), à présence minimale, est placé de façon telle qu'il soit mû d'une certaine course lors d'un mouvement du réceptacle vers l'emplacement de refoulement.

13. Dispositif selon l'une des revendications 6 à 12, **caractérisé par le fait que** l'élément de commutation (58), à présence minimale, peut être soulevé à partir d'un emplacement de repos auquel il recouvre intégralement le capteur (56) à présence minimale.
